# EUROPÄISCHE PATENTSCHRIFT

(11) **EP 0 230 051 B1**
(45) Veröffentlichungstag und Bekanntmachung des Hinweises auf die Patenterteilung: **21.06.1989**
(21) Anmeldenummer: 86118071.9
(22) Anmeldetag: 24.12.1986
(51) Int. Cl.: H01J 61/84, H01B 3/50, H01J 9/24

(54) **Hochdruckentladungslampe und Verfahren zu ihrer Herstellung**
High-pressure discharge lamp and method for its manufacture
Lampe à décharge à haute pression et procédé pour sa fabrication

(30) Priorität: 15.01.1986 DE 3600991
(43) Veröffentlichungstag der Anmeldung: 29.07.1987
(73) Patentinhaber: Patent-Treuhand-Gesellschaft für elektrische Glühlampen mbH, 81543 München (DE)
(72) Erfinder: Eisele, Werner, D-8037 Neu-Esting (DE); Heider, Jürgen, Dr., D-8000 München 90 (DE); Rasch, Erhard, D-8012 Ottobrunn (DE)

(56) Entgegenhaltungen:
- EP-A- 0 160 316
- DD-A- 227 823
- DE-A- 2 901 890
- US-A- 3 934 067
- US-A- 4 243 907
- PATENT ABSTRACTS OF JAPAN, unexamined applications, E Sektion Band 9, Nr. 280, 8 November 1985 THE PATENT OFFICE JAPANESE GOVERNMENT Seite 129 E 356

## Beschreibung

Die Erfindung geht aus von einer einseitig gesockelten Hochdruckentladungslampe mit einem Lampengefäß, aus dem an einem Ende zwei Stromzuführungen herausgeführt sind, wobei dieses Ende des Lampengefäßes in einer Aufnahme des Sockels eingepaßt ist, und wobei die Stromzuführungen mit Anschlüssen am Sockel verbunden sind.

Die Anwendungsmöglichkeit von Hochdruckentladungslampen, insbesondere Metallhalogenidlampen, wurde in letzter Zeit durch kompakte Versionen mit kleiner Leistung in der Größenordnung von 100 W erweitert. Bei diesen üblicherweise einseitig gesockelten Lampen ist im allgemeinen eine Heißwiederzündung wünschenswert, was durch geeignete Zündschaltungen erreicht wird. An der Lampe liegen dabei kurzzeitig Spannungen in der Größenordnung von 20 kV an; der genaue Wert hängt von der Leistungsstufe der Lampe ab.

Bei diesen hohen Spannungen kommt es leicht zu Überschlägen im Sockel, da bekanntlich die Durchschlagsfestigkeit in Luft ca. 1 kV/mm beträgt, andererseits der Abstand der beiden Stromzuführungen im Sockel aufgrund der kompakten Bauweise in der Größenordnung von 10 mm liegt. Am leichtesten bilden sich derartige Überschläge als Gleitfunkenentladung zwischen den Stromzuführungen direkt am Lampengefäß aus, wo das als Dielektrikum dienende Lampengefäßmaterial die Neigung zu Überschlägen verstärkt.

In der US-PS 4 243 907 ist eine Halogenglühlampe beschrieben, bei der der Keramiksockel mit dem Lampengefäß in bekannter Weise mittels Sockelzement verbunden ist. Bei Glühlampen ist jedoch das Problem der Heißwiederzündung und der damit verbundenen extrem hohen Spannung (20 kV) nicht vorhanden.

Aus der JP-A 60 124 346 ist eine Metalldampf-Entladungslampe bekannt, deren Außenkolben mit einer Tellerfußeinschmelzung verschlossen ist, wobei ein Überschlag zwischen den beiden Stromzuführungen im hohlen Tellerrohr dadurch verhindert wird, daß das Tellerrohr mit einem isolierenden Material ausgefüllt ist.

Der Erfindung liegt die Aufgabe zugrunde, bei einseitig gesockelten Entladungslampen Überschläge im Sockelbereich zu verhindern. Insbesondere ist es Aufgabe der Erfindung, sowohl Überschläge in Luft als auch Gleitfunkenentladungen direkt am Lampengefäß zwischen den Stromzuführungen auf einfache und kostengünstige Art zu vermeiden.

Diese Aufgaben werden bei einer Hochdruckentladungslampe nach dem Oberbegriff des Anspruchs 1 erfindungsgemäß dadurch gelöst, daß sich zwischen dem Lampengefäß und dem Sockel eine Zwischenlage befindet, die aus einem Faserflor hoher Temperatur- und Durchschlagsfestigkeit besteht, und die mindestens im Bereich zwischen den beiden Stromzuführungen sowohl am Lampengefäß dicht anliegt als auch den Raum zwischen dem Boden der Aufnahme des Sockels und dem sockelseitigen Ende des Lampengefäßes vollständig ausfüllt. Insbesondere wird als Material Keramikfasern bevorzugt. Bei der Herstellung der Hochdruckentladungslampe werden folgende Verfahrensschritte ausgeführt:
- Abtrennen eines mattenartigen Teils mit bestimmter Schichtdicke von einem größeren Vorratsstück des durchschlagsfesten Faserflors
-Einlegen des mattenartigen Teils in die Aufnahme des Sockels
- Zentrieren von Lampengefäß und Sockel zueinander
- Gegeneinanderpressen von Lampengefäß und Sockel, wobei das als Zwischenlage dienende mattenartige Teil komprimiert, d.h. in seiner Schichtdicke reduziert wird
- Befestigen des Sockels am Lampengefäß

Die mit der Erfindung erzielten Vorteile bestehen insbesondere darin, daß eine zuverlässige Heißwiederzündung kompakter einseitig gesockelter Hochdruckentladungslampen mit geringem Abstand der Stromzuführungen ermöglicht wird. Dabei verhindert die erfindungsgemäße Zwischenlage nicht nur einen Durchschlag in Luft zwischen den beiden Stromzuführungen, sondern gleichzeitig auch eine Gleitfunkenentladung entlang des sockelseitigen Endes des Lampengefäßes.

Ein besonders geeignetes Material für die Zwischenlage ist insbesondere Faserflor, z.B. Quarzwolle, Glaswolle oder Keramikfasern, da die lockere Struktur des Materials mit seinen ineinander verwobenen Fasern den Entladungsweg zwischen den Stromzuführungen im gesamten Sockelbereich verlängert und gleichzeitig infolge seiner Komprimierbarkeit eine genaue Anpassung an das sockelseitige Ende des Lampengefäßes gewährleistet, obwohl dieses Ende durch den Quetschvorgang unregelmäßig geformt ist. Faserflore widerstehen zudem den hohen Betriebstemperaturen im Sockelbereich, wobei auch die mit der Temperaturerhöhung verbundene Volumenänderung im Sockelbereich die genaue Anpassung der Zwischenlage infolge der elastischen Eigenschaften der Faserflore nicht beeinträchtigt. Insbesondere bietet ein Faserflor aus Keramikfasern bearbeitungstechnische Vorteile verbunden mit hoher Durchschlagsfestigkeit.

Der Einbau derartiger Zwischenlagen zwischen Sockel und Lampengefäß läßt sich denkbar einfach in den an sich bekannten Ablauf der Fertigung integrieren und erfordert praktisch keinen zusätzlichen Zeitaufwand. Dabei wird der Arbeitsgang des Gegeneinanderpressens von Lampengefäß und Sockel dazu benutzt, die Durchschlagsfestigkeit der dabei komprimierten Zwischenlage noch zu erhöhen.

Die Erfindung soll nun anhand von Ausführungsbeispielen näher erläutert werden.

Die Figur zeigt eine schematische Darstellung eines bevorzugten Ausführungsbeispiels einer Hochdruckentladungslampe gemäß der Erfindung.

In der Figur ist eine kompakte Metallhalogenid-Hochdruckentladungslampe 1 kleiner Leistung (35-150 W) gezeigt mit einer Gesamtlänge von ca. 85 mm und einem größten Außendurchmesser von ca. 30 mm. Ein einseitig gequetschtes Entladungsgefäß 2 enthält neben einer Füllung aus Quecksilber sowie Zusätzen von Metallhalogeniden und Edelgas zwei Elektroden 3, 4, deren Schäfte 5, 6 mittels Folien vakuumdicht in die Quetschung eingeschmolzen sind. Das Entladungsgefäß 2 ist durch innere Stromzuführungsdrähte 7, 8 in einem evakuierten, einseitig gequetschten Außenkolben 9 gehaltert. Sowohl das Entladungsgefäß 2 als auch der in dieser bevorzugten Ausführungsform das eigentliche Lampengefäß bildende Außenkolben 9 sind aus Quarzglas gefertigt. An dem Ende 10 des Außenkolbens 9, an dem sich die Quetschung befindet, sind äußere Stromzuführungen 11, 12 mittels Folien vakuumdicht eingeschmolzen. Die inneren Stromzuführungsdrähte 7, 8 stellen die elektrische Verbindung zwischen den Elektrodenschäften 5, 6 des Entladungsgefäßes und den äußeren Stromzuführungen 11, 12 jeweils über die Folien her. Der Abstand der äußeren Stromzuführungen 11, 12 voneinander beträgt dabei 12 mm.

Der Außenkolben 9 ist an dem Ende 10, an dem sich die Quetschung befindet, in die Aufnahme 13 eines Sockels 14 aus Kunststoff eingepaßt. Die Aufnahme 13 wird durch den Boden 15 begrenzt. Die äußeren Stromzuführungen 11, 12 sind mit Anschlüssen 16, 17 an der Sockelunterseite verlötet.

Zwischen dem Boden 15 und dem Ende 10 des Außenkolbens 9 befindet sich als Zwischenlage 18 ein Faserflor aus Keramikfasern, im folgenden als Keramikvlies 19 bezeichnet; es füllt den gesamten Raum zwischen dem Boden 15 und dem Ende 10 des Außenkolbens aus.

Zur Herstellung der Zwischenlage 18 wird zunächst aus einem größeren Vorratsstück des Faserflors mit einer Schichtdicke von ca. 3 mm ein den Abmessungen des Bodens 15 entsprechendes mattenartiges Keramikvlies 19 der Größe 6 mm x 20 mm ausgestanzt und in die Aufnahme 13 des Sockels 14 eingesetzt. Eine Sockelungsvorrichtung paßt nun den Sockel 14 in das darüber angebrachte zentrierte Lampengefäß 9 ein. Die lockere Struktur des Keramikvlieses 19 macht es dabei nicht erforderlich, spezielle Bohrungen für äußeren Stromzuführungen 11, 12 auszustanzen. Eine Feder reguliert den Anpreßdruck des Sockels 14 auf das Lampengefäß 9. Diese Feder ist derart dimensioniert, daß eine resultierende Kraft von maximal etwa 15 N gewährleistet ist. Dabei wird die Schichtdicke des Keramikvlieses 19 bis auf 1,1 mm reduziert, wodurch sich eine Durchschlagsfestigkeit von 26 kV ergibt. Der Zusammenhang zwischen Durchschlagsfestigkeit Uo und reduzierter Vliesdicke dᵣ als Funktion der Anpreßkraft K ist in der Tabelle dargestellt. Die Kenntnis dieses Zusammenhangs ist deshalb von Bedeutung, weil der Quetschvorgang eine unregelmäßige Form des Endes 10 des Außenkolbens bedingt. Aufgrund der dabei entstehenden unvermeidlichen Toleranzen in der Lampengefäßlänge treten bei einer gleichzeitigen Einhaltung des Einstellma- ßes Toleranzen in der reduzierten Vliesdicke in der Größenordnung von 100 % auf, entsprechend einer Vliesdicke dᵣ von mehr als 2 mm.

Da die Zündspannungen für das Heißwiederzünden von kompakten Metallhalogenidlampen in der bevorzugten Ausführungsform je nach Lampenleistung (35-150 W) etwa 15-20 kV betragen, ist bereits im ungünstigsten Fall einer wegen der Lampengefäßtoleranzen nur auf 2,4 mm reduzierten Vliesdicke dr das Auftreten von Durchschlägen vermieden.

Das Keramikvlies 19 vermeidet Überschläge in Luft zwischen den äußeren Stromzuführungen 11, 12. Darüber hinaus liegt es auch aufgrund seiner lockeren Struktur und der damit verbundenen Formbarkeit und Elastizität durch das Anpressen des Sockels 14 am unregelmäßig geformten Ende 10 des Außenkolbes 9 dicht an, insbesondere an der häufig zwischen den Stromzuführungen beim Quetschvorgang sich bildenden Quetschfurche. Somit werden gleichzeitig Gleitfunkenentladungen, die bevorzugt gerade in der Quetschfurche auftreten, verhindert. Die Elastizität ist dabei zusätzlich noch wegen der infolgen der hohen Betriebstemperatur auftretenden Problematik der Materialausdehnung von Bedeutung.

Andere Materialien mit geringerer Formbarkeit und Elastizität, z.B. Keramikpapier, konnten diese Anforderungen bei weitem nicht so gut erfüllen.

Die Erfindung eignet sich auch für andere Ausführungsformen der Hochdruckentladungslampe. Insbesondere können auch die Zündeigenschaften von Metallhalogenidlampen ohne Außenkolben, bei denen das Entladungsgefäß direkt gesockelt ist, mittels einer derartigen Zwischenlage verbessert werden. Auch auf andere Arten von Hochdruckentladungslampen, z.B. Natriumhochdruckentladungslampen, ist die Erfindung anwendbar.

## Patentansprüche

1. Einseitig gesockelte Hochdruckentladungslampe (1) mit einem Lampengefäß (9), aus dem an einem Ende (10) zwei Stromzuführungen (11, 12) herausgeführt sind, wobei dieses Ende (10) des Lampengefäßes (9) in einer Aufnahme (13) des Sockels (14) eingepaßt ist, und wobei die Stromzuführungen (11, 12) mit Anschlüssen (16, 17) am Sockel (14) verbunden sind, dadurch gekennzeichnet, daß sich zwischen dem Lampengefäß (9) und dem Sockel (14) eine Zwischenlage (18) befindet, die aus einem Faserflor (19) hoher Temperatur- und Durchschlagsfestigkeit besteht, und die mindestens im Bereich zwischen den beiden Stromzuführungen (11,12) sowohl am Lampengefäß (9) dicht anliegt als auch den Raum zwischen dem Boden (15) der Aufnahme (13) des Sockels (14) und dem sockelseitigen Ende (10) des Lampengefäßes (9) vollständig ausfüllt.

2. Hochdruckentladungslampe nach Anspruch 1, dadurch gekennzeichnet, daß der Faserflor (19) aus Keramikfasern besteht.

3. Verfahren zur Herstellung einer Hochdruckentladungslampe nach Anspruch 1 oder 2, gekennzeichnet durch folgende Verfahrensschritte
- Abtrennen eines mattenartigen Teils mit bestimmter Schichtdicke von einem größeren Vorratsstück des durchschlagsfesten Faserflors
- Einlegen des mattenartigen Teils in die Aufnahme des Sockels
- Zentrieren von Lampengefäß und Sockel zueinander
- Gegeneinanderpressen von Lampengefäß und Sockel, wobei das als Zwischenlage dienende mattenartige Teil komprimiert, d.h. in seiner Schichtdicke reduziert wird
- Befestigen des Sockels am Lampengefäß.

## Claims

1. A high pressure discharge lamp (1) capped at one end comprising a lamp vessel (9) from one end (10) of which there lead two current supply lines (11, 12), where this end (10) of the lamp vessel (9) is fitted into a holder (13) of the cap (14) and where the current supply lines (11, 12) are connected by terminals (16, 17) to the cap (14), characterised in that between the lamp vessel (9) and the cap (14) is arranged an intermediate layer (18) which comprises a fibrous web (19) with a high heat resistance and dielectric strength and which, at least in the region between the two current supply lines (11, 12), not only closely contacts the lamp vessel (9) but also completely fills the space between the base (15) of the holder (13) of the cap (14) and the cap-end (10) of the lamp vessel (9).

2. A high pressure discharge lamp as claimed in claim 1, characterised in that the fibrous web (19) comprises ceramic fibres.

3. A process for the production of a high pressure discharge lamp as claimed in claim 1 or claim 2, characterised by the following process steps:
- separation of a mat-like component with a specific layer thickness from a larger supply length of the high dielectric strength fibrous web,
- insertion of the mat-like component into the cap holder,
- centering of lamp vessel and cap relative to one another,
- pressing of lamp vessel and cap one against the other, where the mat-like component which serves as intermediate layer is compressed, i.e. is reduced in its layer thickness,
- attachment of the cap to the lamp vessel.

## Revendications

1. Lampe à décharge à haute pression (1), pourvue d'un culot disposé unilatéralement et comportant une ampoule (9), d'où ressortent, à une extrémité (10), deux éléments d'alimentation en courant (11, 12), et dans laquelle cette extrémité (10) de l'ampoule (9) de la lampe est enchâssée dans un logement (13) du culot (14) et les éléments d'alimentation en courant (11, 12) sont reliés à des bornes (16, 17) situées sur le culot (14), caractérisée par le fait qu'entre l'ampoule (9) de la lampe et le culot (14) se trouve disposée une couche intercalaire (18), qui est constituée par un voile de fibres (19) possédant une résistance aux températures élevées et une rigidité diélectrique élevée, et qui, au moins dans la zone comprise entre les deux éléments d'alimentation en courant (11, 12), d'une part s'applique, de façon étanche, contre l'ampoule (9) de la lampe et d'autre part remplit également, complètement, l'espace présent entre le fond (15) du logement (13) du culot (14) et l'extrémité (10), située du côté du culot, de l'ampoule (9).

2. Lampe à décharge à haute pression suivant la revendication 1, caractérisée par le fait que le voile de fibres (19) est constituée par des fibres céramiques.

3. Procédé pour fabriquer une lampe à décharge à haute pression suivant la revendication 1 ou 2, caractérisée par les étapes opératoires suivantes:
- séparation d'une partie en forme de voile, possédant une épaisseur déterminée, à partir d'un morceau plus étendu du voile de fibres présentant une rigidité diélectrique élevée,
- insertion de la partie en forme de voile dans le logement du culot,
- centrage mutuel de l'ampoule de la lampe et du culot,
- errage de l'ampoule et du culot l'un contre l'autre, la partie en forme de natte utilisée comme couche intercalaire étant comprimée, c'est-à-dire que son épaisseur est réduite,
- fixation du culot sur l'ampoule de la lampe.
